# EUROPÄISCHE PATENTSCHRIFT

(11) **EP 1 150 789 B1**
(45) Veröffentlichungstag und Bekanntmachung des Hinweises auf die Patenterteilung: **03.07.2002**
(21) Anmeldenummer: 00900063.9
(22) Anmeldetag: 05.01.2000
(51) Int. Cl.: B22D 5/00, B21D 22/00, B21D 26/02, B22C 9/06

(54) **VERFAHREN UND VORRICHTUNG ZUM HERSTELLEN VON KOKILLENFORMEN FÜR MASSELGIESSANLAGEN**
METHOD AND DEVICE FOR PRODUCING INGOT MOLDS FOR PIG CASTING INSTALLATIONS
PROCEDE ET DISPOSITIF POUR PRODUIRE DES COQUILLES REFROIDISSEUSES POUR INSTALLATIONS A COULER LES GUEUSES

(30) Priorität: 12.01.1999 DE 19900780
(43) Veröffentlichungstag der Anmeldung: 07.11.2001
(73) Patentinhaber: SMS SCHLOEMANN-SIEMAG AKTIENGESELLSCHAFT, 40237 Düsseldorf (DE)
(72) Erfinder: HILLE, Volker, D-46149 Oberhausen (DE); FEHLEMANN, Gereon, D-40489 Düsseldorf (DE)
(74) Vertreter: Valentin, Ekkehard, Dipl.-Ing.
(86) Internationale Anmeldenummer: EP0000027
(87) Internationale Veröffentlichungsnummer: WO0041827

(56) Entgegenhaltungen:
- WO-A-00/09278
- DE-A- 2 023 599
- DE-A- 4 233 522
- DE-A- 4 233 739
- DE-A- 19 717 953
- DE-C- 927 503
- FR-A- 2 280 465
- GB-A- 804 575
- US-A- 5 410 132

## Beschreibung

Die Erfindung betrifft ein Verfahren zum Herstellen von Kokillenformen für Masselgießanlagen, wobei als Ausgangsmaterial Kupfer oder eine Kupferlegierung genommen wird. Die Erfindung betrifft auch eine Vorrichtung zur Durchführung des Verfahrens.

Es ist Stand der Technik, flüssiges Roheisen oder andere Metalle oder Metalllegierungen in Form von Barren/Platten, die Massel genannt werden, auf speziellen Masselgießanlagen zu vergießen. Solche Massel haben ein Gewicht von typischerweise 6 kg. Beispielsweise werden vier Massel in einer Kokille vergossen, wobei die Erstarrung des flüssigen Roheisens in der Kokille erfolgt und sowohl Massel als auch Kokille durch Spritzwasser gekühlt werden. Die Masselgießformen bzw. Kokillen bekannter Masselgießmaschinen sind üblicherweise aus Gußeisen gefertigt. Sie unterliegen einem vergleichsweise hohen Verschleiß und müssen daher nach Maßgabe der Abnutzung immer wieder ersetzt werden.

Ein weiterer Nachteil der Masselgießforrnen aus Gußeisen besteht darin, daß sie eine vergleichsweise geringe Wärmeleitfähigkeit von ca. 40 bis 50 W/mK aufweisen. Infolgedessen müssen die Kokillen und Massel bei jedem Transport von der Gießstation zur Abwurfstation durch Spritzwasser gekühlt werden. Das Spritzwasser wir dabei in aller Regel von oben und von unten aufgegeben.

Aus der noch nicht veröffentlichten Patentanmeldung DE 198 35 824.5 ist es bekannt, eine Masselgießmaschine bereitzustellen, die eine höhere Produktionsleistung aufweist, in dem die Kühlverhältnisse des Erstarrungskörpers in den einzelnen Kokillen verbessert werden. Aufgrund der besseren Kühlung erstarrt die Schmelze schneller, die Umlaufgeschwindigkeit des Endlosbandes kann erhöht werden und somit die Menge an vergossener Schmelze pro Zeitintervall. Erreicht wird die Verbesserung der Kühlverhältnisse, indem die Masselgießformen aus einem hitzebeständigen Material bestehen, dessen Wärmeleitfähigkeit größer ist als die von Gußeisen. Als Kokillenmaterial wird Kupfer oder eine Kupferlegierung vorgeschlagen, welche eine deutlich höhere Wärmeleitfähigkeit als Gußeisen aufweisen.

Eine technische Lehre zur wirtschaftlichen Herstellung der vorgeschlagenen Masselgießformen aus Kupfer ist jedoch im vorgenannten Dokument nicht enthalten.

Die DE 42 33 522 A1 beschreibt ein Verfahren zur Herstellung einer Kokillenbreitseitenwand für eine Dünnbrammengießanlage, welches mit der eingangs genannten Gattung nicht übereinstimmt.

Beansprucht wird dort ein Verfahren zur Herstellung einer Breitseitenwand für eine Dünnbrammengießanlage, die einen von der Oberkante ausgehenden, zu den Seiten und nach unten auslaufenden Erweiterungsbereich aufweist. Die im wesentlichen aus Kupfer bestehende, 5 bis 50 mm dicke Breitseitenwand wird durch Zugumformen/Zugdruckumformen mit einem Erweiterungsbereich versehen. Bemerkenswert ist hierbei, daß der bei der Umformung erreichte Biegewinkel der Kokillenwand relativ zu ihrer Grundebene nur ca. 25° beträgt. Dabei wird das Material mit einer vergleichsweise nur sehr geringen Dehnung beansprucht.

Die DE 42 33 739 A1 offenbart eine gattungsfremde Vorrichtung zur formgenauen, rationellen Herstellung einer Breitseitenwand für die Durchlaufkokille einer Dünnbrammengießanlage mit einem von der Oberkante ausgehenden, zu den Seiten und nach unten auslaufenden Erweiterungsbereich. Zu dessen Formgebung ist eine Matrizenplatte vorgesehen, welche eine Formfläche zur Aufnahme einer Kokillenbreitseitenwand aufweist, deren Arbeitsseite eine aus mehreren einzeln einstellbaren Teilflächen gebildete Druckfläche zugeordnet ist.

Auch mit dieser Vorrichtung werden nur relativ geringfügige Formänderungen der Kokillenbreitseitenwand durchgeführt, bei welchen das Gefüge der aus Kupfer bestehenden Breitseitenwand nur mit vergleichsweise geringen Zugspannungen belastet wird.

Aus dem Dokument DE-C-927 503 ist eine verstellbare Tiefziehvorrichtung zur Herstellung von Membranen oder anderen profilierten Blechen bekannt, die aus einem Preßwerkzeug mit einem Preßstempel und einer Matrize für die Kaltverformung der Bleche besteht. Die Matrize weist konkav ausgebildet Vertiefungen auf und der mit der Matrize zusammenwirkende Form- bzw. Preßstempel zeigt gegengleich geformte und erhabene Formelemente. Ein Verfahren zur Herstellung von Kokillenformen insbesondere aus Kupfer ist diesem Dokument nicht zu entnehmen.

Aus dem weiteren Dokument GB-A-804 575 ist eine Pressenvorrichtung zur Herstellung profilierter Bleche für die Kraftfahrzeugindustrie bekannt. Die Presse besteht aus einem Preßstempel und aus einer Matrize. Preßstempel und Matrize haben gegengleich ausgebildete und erhabene Formelemente, um dem Blech die gewünschte Gestalt zu geben. Das in diesem Dokument beanspruchte Verfahren bezieht sich auf die Herstellung von insbesondere gebördelten Blechen. Ein Verfahren zur Herstellung von Kokillenformen, insbesondere aus Kupfer, gibt dieses Dokument nicht an.

Ausgehend vom vorgehenden Stand der Technik liegt der Erfindung die Aufgabe zugrunde, ein Verfahren und eine Vorrichtung zum Herstellen von Kokillenformen für Masselgießanlagen anzugeben, die unter Verwendung von Platinen aus Kupfer oder aus Kupferlegierungen als Ausgangsmaterial die Schwierigkeiten und technischen Grenzen bei deren Kaltverformung zu Masselgießkokillen durch Zugumformen/Zugdruckumformen überwindet und welche eine rißfreie und ökonomische Produktion der Masselkokillen ermöglicht.

Zur Lösung der Aufgabe wird bei einem Verfahren der im Oberbegriff von Anspruch 1 genannten Art mit der Erfindung vorgeschlagen, daß Platinen aus Kupfer, insbesondere aus einer für Kaltverformung geeigneten Kupferlegierung eingesetzt werden und diese durch einen Umformungsprozeß mittels Zugumformen/Zugdruckumformen in die Form von Masselkokillen gebracht werden.

Ausgestaltend wird vorgeschlagen, daß je nach Verformungsgrad eine mehrstufige Verformung mit Zwischenglühen durchgeführt wird.

Durch Aufteilen des Gesamtumformprozesses in mehrere Stufen mit Zwischenglühen zum Abbau innerer Gefügespannungen gelingt es nach der Lehre der Erfindung eine ebene Platine aus Kupfer von beachtlicher Dicke von z.B. 55 bis 80 mm rißfrei in die Form von Masselkokillen zu bringen. Durch die Auflösung der Gefügespannungen nach jeder Teilverformung gelingt es, rißfreie Kokillenformen in der ursprünglich ebenen Platine auszubilden.

Eine Ausgestaltung sieht vor, daß eine kaltverfestigte Platine aus einer Kupferlegierung vor ihrem Einsatz zur ersten Umformungsstufe weichgeglüht wird. Damit erreicht die Kupferplatine bei einer Brinell-Härte von ca. 50 HB einen Bruchdehnungskoeffizienten von mindestens 35 % und man ist damit in der Lage, vergleichsweise große Formänderungen ohne Rißbildung zu verwirklichen.

Eine Weiterbildung des Verfahrens sieht vor, daß in eine als Ausgangsmaterial eingesetzte Kupferplatine eine oder mehrere einstückig zusammenhängende, vorzugsweise vier, Kokillenformen eingeformt werden.

In Fortbildung der Erfindung ist vorgesehen, daß der Umformungsprozeß der Kupferplatine zwischen jeweils einem massiven Formstempel und einer ebenfalls massiven Matrize unter hohem Druck und mit gleichmäßig-langsamer Eindringgeschwindigkeit durchgeführt wird. Das langsame Verformen des Materials ist deshalb vorteilhaft, weil es dem Gefüge Gelegenheit gibt, Spannungen durch Fließen des Materials abzubauen und die Entstehung von Wärme zu verhindern.

Weiter sieht eine Ausgestaltung des Verfahrens nach der Erfindung vor, daß die erhabenen Formelemente des Formstempels und die konkav ausgebildeten mit diesen zusammenwirkenden Vertiefungen der Matrize kongruente Formkonturen ausbilden. Hierdurch wird eine annähernd gleichbleibende Dicke des zu verformenden Materialbereichs erreicht.

Erfindungswesentlich ist weiterhin die Maßnahme, daß sowohl beim Formstempel als auch bei der Matrize alle Formkonturen mit Radien stetig ineinander übergehen. Kanten und scharfe Ecken müssen dabei vollständig vermieden werden, um dem Material Gelegenheit zu geben, Spannungen durch kaltfließendes Material abzubauen. Scharfe Kanten würden dies verhindern und daher Rißbildungen initiieren.

Weiterhin ist vorgesehen, daß die Platine beim Umformungsprozeß ringsum an ihren Randbereichen fest eingespannt wird.

In einer weiteren Ausbildung des Verfahrens ist vorgesehen, daß die Kupferplatine mittels einer Detonationskraft, bspw. ausgelöst durch Sprengstoff, auf eine konkav ausgeformte Matrize verformt wird, wobei die Dicke der Kupferplatine der Wandstärke der Kokille entspricht.

Eine bevorzugte alternative Fortbildung der Erfindung besteht darin, daß die Kupferplatine mittels Hydroumformen, ausgelöst durch hohen Wasserdruck, auf eine konkav ausgeformte Matrize verformt wird, wobei die Dicke der Kupferplatine der Wandstärke der Kokille entspricht.

Eine Vorrichtung zum Herstellen von Kokillenformen für Masselgießanlagen zur Produktion von Masseln zeichnet sich dadurch aus, daß zwischen einer wenigstens mit einer konkaven Kokillenform ausgebildeten Matrize und einem gegen die Matrize gespannten Reaktionsstempel ein Hydrodruckraum mit Wasserhochdruckanschluß angeordnet ist und die Platine aus Kupfer oder aus einer Kupferlegierung randseitig dichtungsfest, d.h. über eine druckfeste Dichtung zwischen Reaktionsstempel und Matrize eingespannt ist.

Einzelheiten, Merkmale und Vorteile der Erfindung ergeben sich aus der nachstehenden Erläuterung eines in den Zeichnungen schematisch dargestellten Ausführungsbeispieles. Es zeigen:
- Figur 1 a: in Draufsicht eine Platine mit eingeformten Kokillenformen;
- Figur 1b: die Platine gemäß Fig. 1a in Seitenansicht, geschnitten;
- Figur 2: in Seitenansicht geschnitten ein aus Formstempel und Matrize mit Niederhaltern und Führungselementen ausgerüstetes Preßwerkzeug zur Herstellung von Kokillenformen aus einer Platine,
- Figur 3: das Prinzip einer Hydroumformung einer Kupferplatine zu Kokillenformen.

Die in Fig. 1a in Draufsicht gezeigte Platine 2 aus Kupfer oder aus einer Kupferlegierung weist vier nebeneinanderliegende, gleichartige Kokillenformen 1 nach Art von wannenförmigen Vertiefungen auf. Wie hierzu die Seitenansicht der Fig. 1b zeigt, weisen die Vertiefungen der Kokillenformen bspw. bei einer oberen Breite B und einer Tiefe T ein Breiten/Tiefenverhältnis > 1 auf.

Aus der Fig. 1b ist weiterhin ersichtlich, daß die entsprechend dem Preßwerkzeug 9 (Fig. 2) ausgebildete Formgebung der Kokillenformen 1 eierbecherförmige Vertiefungen 6 aufweisen.

Entsprechend besitzt das in Fig. 2 gezeigte Preßwerkzeug 9 eine massive Matrize 4 mit ebenfalls konkav ausgebildeten, im Querschnitt eierbecherförmigen, die Kokillenformen 1 ausbildende Vertiefungen 6, wogegen der mit der Matrize 4 zusammenwirkbare Form- bzw. Preßstempel 3 gegengleich geformte, erhabene Formelemente 5 aufweist. Zwischen diesen wird die zu verformende Platine 2 mit einer Dicke zwischen 50 und 85 mm in die Kokillenform gepreßt. Als Platinenmaterial ist Kupfer oder eine Kupferlegierung, z.B. CuAg, CuCrZr oder CuNiBe vorgesehen.

Mit Vorteil ist hierbei vorgesehen, daß das Preßwerkzeug 9 Formmittel, nämlich Formstempel 3, Formelement 5, Vertiefung 6 sowie Formkonturen 7 für die bei einem Preßvorgang simultane Ausgestaltung wenigstens einer, bevorzugt von vier Kokillen-Formmulden aufweist.

Ersichtlich sind für den Umformungsprozeß mit Hilfe des Preßwerkzeuges 9 äußerst hohe Preßkräfte erforderlich, die bspw. in der Größenordnung von einigen tausend Tonnen liegen können und mit einer entsprechend kräftigen, bevorzugt hydraulischen Presse 13 bei gleichmäßig langsamer Eindringgeschwindigkeit aufgebracht werden müssen.

Schließlich zeigt Fig. 2, daß das Preßwerkzeug 9 Führungselemente 10, 11 besitzt, welche dem Druckstempel 3 und der Matrize 4 gemeinsam zugeordnet sind. Weiterhin sind an den Randbereichen 8 der Platine 2 in an sich bekannter Weise, bspw. bei herkömmlichen Tiefziehverfahren, Niederhalter 12 vorgesehen, welche eine unzulässige Verformung dieser Randbereiche 8 verhindern und die Platine während der Verformung in Position sowie in Spannung halten. Als Platine können solche aus reinem Kupfer, aus Kupferlegierungen oder verfestigte Kupferlegierungen eingesetzt werden.

Im übrigen ist aus der Fig. 2 noch ersichtlich, daß sowohl beim Formstempel 3 als auch bei der Matrize 4 alle Formkonturen 7 mit Radien stetig ineinander übergehen.

Figur 3 zeigt eine alternative Vorrichtung zum Herstellen von Kokillenformen für Masselgießanlagen zur Produktion von Masseln mit der ein Hydroumformen der Kupferplatine vorgenommen wird. Diese Vorrichtung weist zwischen einer wenigstens mit einer konkaven Kokillenform 1 ausgebildeten Matrize 4 und einem gegen die Matrize 4 gespannten Reaktionsstempel 14 einen Hydrodruckraum 15 auf. Dieser Hydrodruckraum 15 ist mit einem Anschluß für Wasserhochdruck verbunden. Die zu verformende Platine 2 aus Kupfer oder aus einer Kupferlegierung ist randseitig und allseitig zwischen dem Reaktionsstempel 14 und der Matrize 4 eingespannt, wie dies an sich auch in Fig. 2 angedeutet ist. Der erhabene Rand des Reaktionsstempels 13 liegt auf den Randbereichen 8 der Kupferplatine dichtungsfest auf, so daß der Wasserdruck im Hydrodruckraum ohne Druckabfall auf die Kupferplatine einwirken kann und diese in die Kokillenformen 1 in der Matrize 4 einformen kann. Auch bei dieser Vorrichtung sind möglichst alle Formkonturen 7 mit stetig ineinander übergehenden Radien versehen.

## Patentansprüche

1. Verfahren zum Herstellen von Kokillenformen (1) für Masselgießanlagen zur Produktion von Masseln, wobei als Ausgangsmaterial Kupfer oder eine Kupferlegierung genommen wird
**dadurch gekennzeichnet,**
**daß** Platinen (2) aus Kupfer, insbesondere aus einer für Kaltverformung geeigneten Kupferlegierung eingesetzt werden und diese durch einen Umformungsprozeß mittels Zugumformen/Zugdruckumformen in die Form von Masselkokillen gebracht werden.

2. Verfahren nach Anspruch 1,
**dadurch gekennzeichnet,**
**daß** je nach Verformungsgrad eine mehrstufige Verformung mit Zwischenglühen durchgeführt wird.

3. Verfahren nach Anspruch 1,
**dadurch gekennzeichnet,**
**daß** eine kaltverfestigte Platine (2) aus einer Kupferlegierung vor ihrem Einsatz zur ersten Umformungsstufe weichgeglüht wird.

4. Verfahren nach Anspruch 1, 2 oder 3,
**dadurch gekennzeichnet,**
**daß** in eine als Ausgangsmaterial eingesetzte Kupferplatine (2) eine oder mehrere einstückig zusammenhängende, vorzugsweise vier, Kokillenformen (1) eingeformt werden.

5. Verfahren nach einem oder mehreren der Ansprüche 1 bis 4,
**dadurch gekennzeichnet,**
**daß** der Umformungsprozeß der Kupferplatine (2) zwischen jeweils einem massiven Formstempel (3) und einer ebenfalls massiven Matrize (4) unter hohem Druck und mit gleichmäßig-langsamer Eindringgeschwindigkeit durchgeführt wird.

6. Verfahren nach Ansprüch 5,
**dadurch gekennzeichnet,**
**daß** die erhabenen Formelemente (5) des Formstempels (3) und die konkav ausgebildeten mit diesen zusammenwirkenden Vertiefungen (6) der Matrize (4) kongruente Formkonturen (7) ausbilden.

7. Verfahren nach Anspruch 5 oder 6,
**dadurch gekennzeichnet,**
**daß** sowohl beim Formstempel (3), als auch bei der Matrize (4) alle Formkonturen (7) mit Radien stetig ineinander übergehen.

8. Verfahren nach einem oder mehreren der Ansprüche 1 bis 7,
**dadurch gekennzeichnet,**
**daß** die Platine (2) beim Umformungsprozeß ringsum an ihren Randbereichen (8) fest eingespannt wird.

9. Verfahren nach einem oder mehreren der Ansprüche 1 bis 8,
**dadurch gekennzeichnet,**
**daß** anstatt von reinem Kupfer, Kupferlegierungen oder verfestigte Kupferlegierungen eingesetzt werden.

10. Verfahren nach einem der vorhergehenden Ansprüche 1 bis 4, sowie 8 oder 9,
**dadurch gekennzeichnet,**
**daß** die Kupferplatine (2) mittels einer Detonationskraft, ausgelöst bspw. durch Sprengstoff, auf eine konkav ausgeformte Matrize (4) verformt wird, wobei die Dicke der Kupferplatine (2) der Wandstärke der Kokille entspricht.

11. Verfahren nach einem der vorhergehenden Ansprüche 1 bis 4, sowie 8 oder 9,
**dadurch gekennzeichnet,**
**daß** die Kupferplatine (2) mittels Hydroumformen, ausgelöst bspw. durch hohen Wasserdruck, auf eine konkav ausgeformte Matrize (4) verformt wird, wobei die Dicke der Kupferplatine (2) der Wandstärke der Kokille entspricht.

12. Vorrichtung zum Herstellen von Kokillenformen für Masselgießanlagen zur Produktion von Masseln nach mindestens einem der Ansprüche 1 bis 11, insbesondere nach Anspruch 11
**dadurch gekennzeichnet,**
**daß** zwischen einer wenigstens mit einer konkaven Kokillenform (1) ausgebildeten Matrize (4) und einem gegen die Matrize (4) gespannten Reaktionsstempel (14) ein Hydrodruckraum (15) mit Hochdruckanschluß (16) beispielsweise für Wasser angeordnet ist und die Platine (2) aus Kupfer oder aus einer Kupferlegierung randseitig dichtungsfest mittels einer Dichtung 17 zwischen Reaktionsstempel (14) und Matrize (4) eingespannt ist.

## Claims

1. Method of producing chill-mould moulds (1) for pig casting plants for the production of pigs, wherein copper or a copper alloy is employed as starting material, **characterised in that** plates (2) of copper, particularly of a copper alloy suitable for cold-forming, are used and these are brought by a reshaping process by means of draw forming or draw/press forming into the shape of pig chill moulds.

2. Method according to claim 1, **characterised in that** according to the respective degree of deformation a multi-stage deforming is carried out with intermediate annealing.

3. Method according to claim 1, **characterised in that** a cold-worked plate (2) of a copper alloy is soft-annealed before use thereof for the first reshaping step.

4. Method according to claim 1, 2 or 3, **characterised in that** one or more, preferably four, integrally interconnected chill-mould moulds are formed in a copper plate (2) used as starting material.

5. Method according to one or more of claims 1 to 4, **characterised in that** the reshaping process of the copper plate (2) is carried out, under high pressure and with a uniformly slow entry speed, between a respective solid forming-ram (3) and an equally solid die (4).

6. Method according to claim 5, **characterised in that** the elevated forming-elements (5) of the forming-ram (3) and the concavely formed recesses (6), which co-operate therewith, of the die (4) form congruent shaping contours (7).

7. Method according to claim 5 or 6, **characterised in that** all shaping contours (7) progressively merge into one another by radii not only in the forming-ram (3), but also in the die (4).

8. Method according to one or more of claims 1 to 7, **characterised in that** the plate (2) is firmly clamped in place annularly at the edge regions (8) thereof during the reshaping process.

9. Method according to one or more of claims 1 to 8, **characterised in that** copper alloys or worked copper alloys are used instead of pure copper.

10. Method according to one of the preceding claims 1 to 4 as well as 8 or 9, **characterised in that** the copper plate (2) is deformed into a concavely formed die (4) by means of a detonation force, for example triggered by an explosive substance, wherein the thickness of the copper plate (2) corresponds with the wall thickness of the chill mould.

11. Method according to one of the preceding claims 1 to 4 as well as 8 or 9, **characterised in that** the copper plate (2) is deformed into a concavely formed die (4) by means of hydraulic forming, for example triggered by high water pressure, wherein the thickness of the copper plate (2) corresponds with the wall thickness of the chill mould.

12. Device for producing chill-mould moulds for pig casting plants for the production of pigs according to at least one of claims 1 to 11, particularly claim 11, **characterised in that** a hydraulic pressure chamber (15) with a high-pressure connection (16) for, for example, water is arranged between a die (4), which is formed with at least one concave chill-mould mould (1), and a reaction ram (14), which is tightened against the die (4), and the plate (2) of copper or of a copper alloy is sealably clamped in place at the edge by means of a seal (17) between reaction ram (14) and die (4).

## Revendications

1. Procédé pour la fabrication de moules à coquilles (1) pour installations de coulée de gueuses pour la production de gueuses en prenant comme matériau de départ du cuivre ou un alliage de cuivre, **caractérisé en ce qu'**on utilise des plaques (2) en cuivre, en particulier en un alliage de cuivre convenant pour la déformation à froid et que celles-ci sont amenées dans la forme à coquilles pour gueuses par un procédé de déformation au moyen d'une déformation par traction et/ou d'une déformation par traction et compression.

2. Procédé selon la revendication 1, **caractérisé en ce qu'**en fonction du degré de déformation, on réalise une déformation en plusieurs étapes avec un recuit intermédiaire.

3. Procédé selon la revendication 1, **caractérisé en ce qu'**une plaque (2) consolidée à froid en un alliage de cuivre est soumise à un recuit doux avant son utilisation dans la première étape de déformation.

4. Procédé selon la revendication 1, 2 ou 3, **caractérisé en ce qu'**on forme dans une plaque (2) en cuivre utilisée comme matériau de départ un ou plusieurs, de préférence quatre, moules à coquille assemblés en une pièce.

5. Procédé selon l'une ou plusieurs des revendications 1 à 4, **caractérisé en ce que** le procédé de déformation de la plaque en cuivre (2) est réalisé entre à chaque fois un poinçon moulage (3) massif et une matrice (4) également massive sous pression élevée et avec une vitesse de pénétration régulière lente.

6. Procédé selon la revendication 5, **caractérisé en ce que** les éléments moulés (5) en élévation du poinçon de moulage (3) et les creux (6) de forme concave interagissant avec eux de la matrice (4) forment des contours de moule (7) congruents.

7. Procédé selon la revendication 5 ou 6, **caractérisé en ce que** les contours de moule (7) du poinçon de moulage (3) et de la matrice (4) passent en continu l'un dans l'autre avec des rayons.

8. Procédé selon l'une ou plusieurs des revendications 1 à 7, **caractérisé en ce que** la plaque (2) est enserrée solidement lors du processus de déformation de manière annulaire au niveau de sa périphérie (8).

9. Procédé selon l'une ou plusieurs des revendications 1 à 8, **caractérisé en ce qu'**on utilise au lieu de cuivre pur des alliages de cuivre ou des alliages de cuivre consolidés.

10. Procédé selon l'une quelconque des revendications précédentes 1 à 4, ainsi que 8 ou 9, **caractérisé en ce que** la plaque de cuivre (2) est détendue au moyen d'une force de détonation, par exemple déformée par un explosif, sur une matrice (4) de forme concave, l'épaisseur de la plaque de cuivre (2) correspondant à l'épaisseur de la paroi de la coquille.

11. Procédé selon l'une quelconque des revendications précédentes 1 à 4, ainsi que 8 ou 9, **caractérisé en ce que** la plaque de cuivre (2) est détendue par déformation hydraulique ou déformée par une pression d'eau élevée sur une matrice (4) de forme concave, l'épaisseur de la plaque de cuivre (2) correspondant à l'épaisseur de la paroi de la coquille.

12. Dispositif pour fabriquer des moules à coquilles pour des installations de coulée de gueuses pour la production de gueuses selon au moins l'une quelconque des revendications 1 à 11, en particulier selon la revendication 11, **caractérisé en ce qu'**on a disposé, entre une matrice (4) formée avec au moins une forme à coquille (1) concave et un poinçon de réaction (14) serré contre la matrice (4), un espace à pression hydraulique (15) avec un raccord haute pression (16) par exemple pour de l'eau et **en ce que** la plaque (2) en cuivre ou en un alliage de cuivre est serrée de manière étanche en sa périphérie au moyen d'un joint 17 entre le poinçon de réaction (14) et la matrice (4).
